# EUROPÄISCHE PATENTSCHRIFT

(11) **EP 3 319 482 B1**
(45) Veröffentlichungstag und Bekanntmachung des Hinweises auf die Patenterteilung: **03.10.2018**
(21) Anmeldenummer: 16740940.8
(22) Anmeldetag: 24.06.2016
(51) Int. Cl.: A47B 88/463, A47B 88/45, A47B 88/47

(54) **ANTRIEBSVORRICHTUNG FÜR EIN BEWEGBARES MÖBELTEIL**
DRIVE DEVICE FOR A MOVABLE FURNITURE PART
DISPOSITIF D'ENTRAÎNEMENT DESTINÉ À UN ÉLÉMENT DE MEUBLE MOBILE

(30) Priorität: 07.07.2015 AT 505922015
(43) Veröffentlichungstag der Anmeldung: 16.05.2018
(73) Patentinhaber: Julius Blum GmbH, 6973 Höchst (AT)
(72) Erfinder: WOHLGENANNT, Daniel, 6900 Bregenz (AT)
(74) Vertreter: Torggler & Hofinger Patentanwälte
(86) Internationale Anmeldenummer: PCT/AT2016/050229
(87) Internationale Veröffentlichungsnummer: WO 2017/004638

(56) Entgegenhaltungen:
- EP-A1- 1 362 527
- WO-A1-2010/129971
- DE-U1-202005 002 433

## Beschreibung

Die vorliegende Erfindung betrifft eine Antriebsvorrichtung mit den Merkmalen des Oberbegriffs von Anspruch 1. Zudem betrifft die Erfindung ein Möbel mit einer solchen Antriebsvorrichtung für ein bewegbares Möbelteil.

In der Möbelbeschlägeindustrie gibt es bereits seit vielen Jahren die Bestrebungen, möglichst viele Bewegungs-Funktionen der bewegbaren Möbelteile (z. B. Schubladen, Möbeltüren und Möbelklappen) in eine Antriebsvorrichtung einzubauen.

Aus der gattungsfremden WO 2015/051386 A2 ist beispielsweise eine Antriebsvorrichtung bekannt, welche eine in einem Gehäuse angeordnete Ausstoßvorrichtung zum Ausstoßen des bewegbaren Möbelteils aufweist. Zudem ist in einem separaten Gehäuse eine Einziehvorrichtung angeordnet. Die Ausstoßvorrichtung weist eine Verriegelungsvorrichtung zum Verriegeln der Ausstoßvorrichtung auf. Die Verriegelungselemente von auf beiderseits des bewegbaren Möbelteils angeordneten Ausstoßvorrichtungen sind über eine Synchronisierungsvorrichtung synchronisierbar. Die Verriegelung selbst erfolgt über ein Rastelement, welches in eine herzkurvenförmige Kulissenbahn eingreift. Das Rastelement ist an einem Steuerhebel angeordnet, welcher um eine rechtwinkelig zur Längsachse ausgerichtete Rotationsachse schwenkbar ist. Durch diese Verschwenkbewegung ist ein relativ großer Bauraum notwendig. Zudem ist über die Lagerung des Steuerhebels am Ausstoßschlitten ein gewisses Spiel vorhanden, welches den für die Überdrückbewegung notwendig Spalt zwischen Schubladenfront und Möbelkorpus negativ beeinflussen kann.

Demgegenüber ist aus der AT 512 699 A1 eine klein bauende Ausstoßvorrichtung für ein bewegbares Möbelteil bekannt. Eine derartige, sogenannte TIP-ON-Vorrichtung kann vor allem deshalb so klein gebaut werden, da sich das in die herzkurvenförmige Kulissenbahn eingreifende Steuerelement (entspricht dem Verriegelungszapfen) selbst um eine parallel zur Längsachse der Ausstoßvorrichtung ausgerichtete Rotationsachse dreht. Nachteilig bei dieser gattungsbildenden Ausstoßvorrichtung ist, dass keine direkte Synchronisierung mit einer gegebenenfalls vorhandenen zweiten Ausstoßvorrichtung möglich ist. Eine ähnliche Ausstoßvorrichtung geht aus der EP 300 90 46 A1 hervor.

Zudem betrifft die Erfindung eine Antriebsvorrichtung mit einer weiteren Ausstoßvorrichtung und einer Synchronisierungsvorrichtung zur Synchronisierung der Verriegelungsvorrichtungen der beiden Ausstoßvorrichtungen. Eine derartige Antriebsvorrichtung geht aus der DE 20 2005 002 433 U1 hervor.

Die Aufgabe der vorliegenden Erfindung besteht daher darin, eine gegenüber dem Stand der Technik verbesserte Antriebsvorrichtung zu schaffen. Insbesondere sollen die beim Stand der Technik gegebenen Nachteile behoben werden.

Dies wird durch eine Antriebsvorrichtung mit den Merkmalen von Anspruch 1 erreicht. Demnach ist bei einer erfindungsgemäßen Antriebsvorrichtung vorgesehen, dass die erste Komponente einen Verriegelungszapfen der Verriegelungsvorrichtung und die zweite Komponente eine, vorzugsweise herzkurvenförmige, Verriegelungsführungsbahn der Verriegelungsvorrichtung aufweist, wobei der Verriegelungszapfen in die Verriegelungsführungsbahn eingreift und in dieser geführt und verriegelbar ist. Dadurch ist erstmals eine Antriebsvorrichtung geschaffen, bei der eine relativ kleine und damit platzsparende Ausstoßvorrichtung mit einer weiteren derartigen Ausstoßvorrichtung synchronsierbar ist. Durch die Synchronisierung ist garantiert, dass beim Ausstoßen die Ausstoßvorrichtung sicher beidseitig entriegelt wird und dass das bewegbare Möbelteil nicht in eine ungewünschte Schrägstellung gelangt.

Bevorzugte Ausführungsbeispiele der vorliegenden Erfindung sind in den abhängigen Ansprüchen angegeben.

Grundsätzlich ist es möglich, dass die Verriegelungsvorrichtung über eine separaten Schalter, zum Beispiel mechanisch oder elektronisch, entriegelbar ist. Bevorzugt ist allerdings vorgesehen, dass die Verriegelungsvorrichtung durch Überdrücken des bewegbaren Möbelteils in eine hinter der Schließstellung liegende Überdrückstellung von der Verriegelungsstellung in eine Entriegelungsstellung bewegbar ist.

Bevorzugt ist vorgesehen, dass die Ausstoßvorrichtung einen - vorzugsweise an einem Ausstoßgehäuse gehaltenen - Ausstoßkraftspeicher und einen vom Ausstoßkraftspeicher kraftbeaufschlagten Ausstoßschlitten aufweist. Im Speziellen kann der Verriegelungszapfen der Verriegelungsvorrichtung am Ausstoßschlitten angeordnet sein.

Besonders bevorzugt ist vorgesehen, dass die Ausstoßvorrichtung ein Gehäuse aufweist. Gemäß einem bevorzugten Ausführungsbeispiel ist vorgesehen, dass die Antriebsvorrichtung eine Einziehvorrichtung zum Einziehen des bewegbaren Möbelteils aus einer Offenstellung in die Schließstellung, wobei die Einziehvorrichtung im selben Gehäuse wie die Ausstoßvorrichtung angeordnet ist.

Die Synchronisierungsvorrichtung sollte prinzipiell so ausgebildet sein, dass durch das Gehäuse der beiden Ausstoßvorrichtungen hindurch eine bewegungsübertragende Verbindung zwischen den Verriegelungsvorrichtungen der beiden Ausstoßvorrichtungen möglich ist. Im Speziellen ist vorgesehen, dass die Synchronisierungsvorrichtung zwei jeweils einer Ausstoßvorrichtung zugeordnete Synchronisierungskoppelstücke, zwei jeweils einer Ausstoßvorrichtung zugeordnete Synchronisierungskoppelgegenstücke und eine die Synchronisierungskoppelgegenstücke verbindende Synchronisierungsstange aufweist. Besonders bevorzugt ist vorgesehen, dass die Synchronisierungskoppelstücke jeweils einen Teil, vorzugsweise ein eine Rastmulde mitbildendes Verriegelungselement, der Verriegelungsführungsbahn mitbilden, wobei eine Verschiebebewegung des Synchronisierungskoppelstücks nach dem Überdrücken bei der Ausstoßbewegung in eine Drehbewegung der Synchronisierungsstange umwandelbar ist.

Schutz wird auch begehrt für ein Möbel mit einem Möbelkorpus, einem bewegbaren Möbelteil und einer erfindungsgemäßen Antriebsvorrichtung.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: eine perspektivische Ansicht eines Möbels,
- Fig. 2: eine Ansicht eines bewegbaren Möbelteils von schräg unten,
- Fig. 3: perspektivisch eine Ausziehführung mitsamt Antriebsvorrichtung,
- Fig. 4a und 4b: eine Schnittdarstellung und eine Frontansicht von Fig. 3,
- Fig. 5a und 5b: eine Schnittansicht und eine Frontansicht einer Antriebsvorrichtung nach dem Stand der Technik,
- Fig. 6 und 7: Explosionsdarstellungen der Antriebsvorrichtung aus verschiedenen Blickwinkeln,
- Fig. 8: die beiden Gehäuseteile der Antriebsvorrichtung mit Innendetails,
- Fig. 9 bis 11: das Ausstoßgehäuse und das Synchronisierungskoppelstück in verschiedenen Stellungen und verschiedenen Blickwinkeln,
- Fig. 12: Details des Ausstoßschlittens,
- Fig. 13a bis 13d: verschiedene Ansichten und Schnitte des Kuppelelements,
- Fig. 14: die Kuppelbahn auf eine gerade Fläche projiziert,
- Fig. 15: die Steuerbahn auf eine gerade Fläche projiziert,
- Fig. 16 bis Fig. 31: verschiedene Stellungen des Bewegungsablaufs der Antriebsvorrichtung mit diversen Details und
- Fig. 32 bis Fig. 34: Ansichten und Details von Sonderstellungen.

In Fig. 1 ist in einer perspektivischen Ansicht ein Möbel 50 mit einem Möbelkorpus 51 und drei übereinander angeordneten bewegbaren Möbelteilen 2 in Form von Schubladen dargestellt.

Fig. 2 zeigt in einer Ansicht von schräg unten das bewegbare Möbelteil 2, wobei beidseitig die Ausziehführungen 52 dargestellt sind. An jeder Ausziehführung 52, im Speziellen an jeder Ladenschiene 54 der Ausziehführung 52, ist eine Antriebsvorrichtung 1 für ein bewegbares Möbelteil 2 angeordnet. Wenn eine Synchronisierungsvorrichtung 76 für die Ausstoßvorrichtungen 3 und 3' beider Antriebsvorrichtungen 1 vorhanden ist, dann bilden beide, vorzugsweise spiegelsymmetrisch zueinander ausgebildeten, Antriebsvorrichtungen 1 zusammen eine gemeinsame Antriebsvorrichtung 1'. An der Unterseite der Korpusschiene 53 beider Ausziehführungen 52 ist über eine Halteplatte jeweils ein zapfenförmiger Mitnehmer 49 angebracht, welcher mit der jeweiligen Antriebsvorrichtung 1 zusammenwirkt. In diesem Fall ist jede Antriebsvorrichtung 1 dem bewegbaren Möbelteil 2 (im Speziellen der Ladenschiene 54) zugeordnet, während der Mitnehmer 49 korpusfest ist. Damit stößt sich die Antriebsvorrichtung 1 sozusagen am fixen Mitnehmer 49 ab. Die beschriebene Antriebsvorrichtung 1 kann aber auch auf umgekehrte Art und Weise eingesetzt werden, nämlich dass die Antriebsvorrichtung 1 am Möbelkorpus 51 bzw. an der Korpusschiene 53 montiert ist und auf einen Mitnehmer 49 - welcher dann dem bewegbaren Möbelteil 2 zugeordnet ist - wirkt. Dadurch wird der Mitnehmer - mitsamt dem mit dem Mitnehmer 49 verbundenen bewegbaren Möbelteil 2 - in Öffnungsrichtung OR von der Antriebsvorrichtung 1 ausgestoßen.

In Fig. 3 ist in einer perspektivischen Ansicht die Ausziehführung 52 umfassend die Korpusschiene 53 und die Ladenschiene 54 mitsamt der an der Ladenschiene 54 montierten Antriebsvorrichtung 1 dargestellt.

In Fig. 4a ist ein Schnitt durch die Antriebsvorrichtung 1 und die Ausziehführung 52 im Bereich der Synchronisierungsstangenhalterung 35 dargestellt. Ersichtlich ist hierin, dass die Ausziehführung 52 neben der Korpusschiene 53 und der Ladenschiene 54 auch eine Mittelschiene 55 für einen Vollauszug aufweist. Wesentlich ist, dass sowohl die Ausstoßvorrichtung 3 als auch die Einziehvorrichtung 4 in einem einzelnen Gehäuse eingebaut sind, wobei dieses Gehäuse den Gehäusedeckel 6 und die Gehäusegrundplatte 7 aufweist (Die restlichen Bezugszeichen werden noch in späteren Figuren näher erläutert.). Grundsätzlich kann das Gehäuse auch einteilig ausgebildet sein. Durch das Gehäuse müssen auch die einzelnen Komponenten nicht komplett eingehaust sein. So kann das Gehäuse durchaus nur in Form einer Art Basisplatte ausgebildet sein, an welcher alle Komponenten gehalten sind. Bevorzugt ist das Gehäuse zweiteilig und haust die einzelnen Komponenten im Wesentlichen vollständig ein. Durch das eine Gehäuse, in welchem sowohl die Ausstoßvorrichtung 3 als auch die Einziehvorrichtung 4 angeordnet ist, ist eine einfachere und schnellere Montage der Antriebsvorrichtung möglich.

Demgegenüber ist in Fig. 5a ein Stand der Technik gezeigt, wie er derzeit von der Anmelderin produziert und verkauft wird. Es fällt auf einen Blick auf, dass die beiden wesentlichen Komponenten der Antriebsvorrichtung - nämlich die Ausstoßvorrichtung 3 und auch die Einziehvorrichtung 4 - getrennt voneinander ausgebildet und angeordnet sind. D. h., die Einziehvorrichtung 4 ist über ein separates Gehäuse an der Ladenschiene 54 montiert, während die Ausstoßvorrichtung 3 ebenfalls über ein separates Gehäuse an der Einziehvorrichtung 4 (oder auch an der nicht dargestellten Unterseite des bewegbaren Möbelteils 2) angebracht ist. Sowohl für die Ausstoßvorrichtung 3 wie auch für die Einziehvorrichtung 4 muss jeweils ein separater Mitnehmer (hier nicht dargestellt) vorhanden sein.

Die Fig. 4b und 5b passen jeweils zu den vorher genannten Fig. 4a und 5a, wobei beide Figuren eine Frontansicht der jeweiligen Antriebsvorrichtung zeigen.

Mit Verweis auf die Fig. 6 und 7 werden im Folgenden die wesentlichen Komponenten der Antriebsvorrichtung 1 beschrieben. Diese Antriebsvorrichtung 1 weist als die zwei einhausenden Elemente den Gehäusedeckel 6 und die Gehäusegrundplatte 7 auf. Prinzipiell könnten natürlich auch mehr Komponenten das Gehäuse bilden, jedoch ist für eine einfache und möglichst wenig aufwendige Herstellung vorgesehen, dass nur genau zwei Gehäuseteile vorhanden sind. Über die Gehäusegrundplatte 7 ist die Antriebsvorrichtung 1 an der Ladenschiene 54 montierbar.

Die beiden Hauptbestandteile der Ausstoßvorrichtung 3 (auch TIP-ON-Mechanismus oder Touch-Latch-Mechanismus genannt) sind der Ausstoßkraftspeicher 13 sowie der Ausstoßschlitten 10, welche entlang einer Längsachse L bewegbar sind. Dieser Ausstoßkraftspeicher 13 ist in diesem Fall als Druckfeder ausgebildet. Grundsätzlich könnten dieser Ausstoßkraftspeicher 13 und auch der Ausstoßschlitten 10 direkt am Gehäuse bzw. an einem Gehäuseteil gehalten sein. In diesem Fall ist zusätzlich ein eigenes Ausstoßgehäuse vorgesehen, welches in Form eines inneren Ausstoßgehäuses 11 und eines äußeren Ausstoßgehäuses 12 ausgebildet ist. In diesen Ausstoßgehäuseteilen sind die beiden anderen Bestandteile (Ausstoßkraftspeicher 13 und Ausstoßschlitten 10) zumindest teilweise geführt. Um die Positionierung des Ausstoßkraftspeichers 13 möglichst exakt beizubehalten, ist der Führungsdorn 29 vorgesehen. An diesem Führungsdorn 29 ist zudem das Trennelement 30 über eine Nut (im Führungsdorn 29) und einen Vorsprung (am Trennelement 30) geführt. Dieses beilagenscheibenförmige Trennelement 30 dient dazu, dass bei einem Verdrehen des Ausstoßschlittens 10 um die parallel zur Längsachse L ausgerichtete Rotationsachse X und aufgrund der Torsion des Ausstoßkraftspeichers 13 keine direkte Drehmomentübertragung zwischen Ausstoßkraftspeicher 13 und Ausstoßelement 10 stattfindet. Am kraftspeicherzugewandten Ende des Ausstoßschlittens 10 ist ein Verriegelungszapfen 36 angeordnet. Dieser Verriegelungszapfen 36 bildet zusammen mit einer im Ausstoßgehäuse 11, 12 ausgebildeten herzkurvenförmigen Verriegelungsführungsbahn 41 und einem einstückig mit dem Synchronisierungskoppelstück 31 ausgebildeten Verriegelungselements 58 (siehe Fig. 9) eine Verriegelungsvorrichtung 56 für die Ausstoßvorrichtung 3. Der Verriegelungszapfen 36 bildet zusammen mit dem Ausstoßschlitten 10 die erste Komponente der Verriegelungsvorrichtung 56. Die im Ausstoßgehäuse 11, 12 ausgebildete Verriegelungsführungsbahn 41 bildet mitsamt dem Verriegelungselement 58 die zweite Komponente der Verriegelungsvorrichtung 56.

Für die Grundfunktion würde es genügen, wenn in diesem Ausstoßgehäuse 11, 12 die Verriegelungsführungsbahn 41 ortsfest ausgebildet ist. Für eine einfache Synchronisierung mit der auf der anderen Seite des bewegbaren Möbelteils 2 angeordneten zweiten Antriebsvorrichtung 1 ist ein Synchronisierungskoppelstück 31 vorgesehen. Dieses Synchronisierungskoppelstück 31 ist in Längsrichtung L relativ zum Ausstoßgehäuse 11, 12 bewegbar. Dieses Synchronisierungskoppelstück 31 ist durch den Synchronisierungskraftspeicher 32 (in diesem Fall eine Druckfeder) beaufschlagt. Das Synchronisierungskoppelstück 31 ist mit einem an der Synchronisierungsführung 34 des Gehäuses bewegbar, insbesondere drehbar, gelagerten Synchronisierungsgegenstück 33 bewegungsübertragend verbindbar. Im Konkreten ist am Synchronisierungskoppelstück 31 eine Zahnstange ausgebildet, welche mit einem am Synchronisierungsgegenstück 33 ausgebildeten Zahnrad kämmt. Am Synchronisierungsgegenstück 33 ist eine Synchronisierungsstange 77 anbringbar. Für eine sichere Halterung ist eine Synchronisierungsstangenhalterung 35 vorgesehen. Für die Funktionsweise dieser gesamten Synchronisierungsvorrichtung kann beispielhaft auf die WO 2015/051386 A1 verwiesen werden.

Weiters weist die Antriebsvorrichtung 1 eine Einziehvorrichtung 4 auf. Die wesentlichen Komponenten dieser Einziehvorrichtung 4 sind der Einziehkraftspeicher 18, der Einziehschlitten 15, der Einziehriegel 14 und die Einziehverriegelungsbahn 17. Der Einziehkraftspeicher 18 ist einerseits an der Einziehkraftspeicherbasis 19 der Gehäusegrundplatte 7 und andererseits am Einziehschlitten 15 gehalten. Prinzipiell kann der Einziehschlitten 15 direkt in einem abgewinkelten Endabschnitt der Einziehverriegelungsbahn 17 verriegelbar sein. In diesem Fall ist allerdings vorgesehen, dass am Einziehschlitten 15 über den Einziehverbindungszapfen 16 der Einziehriegel 14 schwenkbar gelagert ist, wodurch der gesamte Einziehschlitten 15 in einer Einzieh-Verriegelungsstellung über einen am Einziehriegel 14 angebrachten Einziehverriegelungszapfen 23 im abgewinkelten Endabschnitt der Einziehverriegelungsbahn 17 verriegelbar ist. Der Einziehkraftspeicher 18 ist als Zugfeder ausgebildet, welche den Einziehschlitten 15 beim Entspannen gemäß der Darstellung in Fig. 6 nach rechts bewegt.

Diese Einziehbewegung kann an sich nur durch die Kraft des Einziehkraftspeichers 18 erfolgen. Um aber ein sanftes Einziehen zu ermöglichen, weist die Antriebsvorrichtung 1 auch eine Dämpfvorrichtung 5 für die Einziehvorrichtung 4 auf. Dazu weist die Dämpfvorrichtung 5 einen Zylinder 21 und einen im Zylinder 21 geführten Dämpfkolben 20 auf. Der Dämpfzylinder 21 ist zwischen dem Gehäusedeckel 6 und der Gehäusegrundplatte 7 gehalten. Der Dämpfkolben 20 wird von der Dämpfkolbenführung 22 geführt. Dieser Dämpfkolben 20 wirkt während seines Bewegungswegs teilweile auf das Zwischenstück 24. Dieses Zwischenstück 24 ist über entsprechende Führungsvorsprünge in der Zwischenstückführungsbahn 39 begrenzt bewegbar gelagert.

Um zu ermöglichen, dass sowohl die Einziehvorrichtung 4 als auch die Ausstoßvorrichtung 3 in einem einzigen Gehäuse 7, 6 untergebracht sein können, weist die Antriebsvorrichtung weiters ein Schubelement 8 und ein Kuppelelement 9 auf. In den Darstellungen gemäß der Fig. 6 und 7 ist das Kuppelelement 9 zweiteilig dargestellt. Dies ist allerdings nur aus fertigungstechnischen Gründen vorteilhaft. Ansonsten kann dieses Kuppelelement 9 auch einstückig ausgebildet sein. Das Schubelement 8 wiederum ist über entsprechende Vorsprünge in der Führungsbahn 28 verschiebbar gelagert. Auch die Fanggabel 25 ist in dieser Führungsbahn 28 geführt. Zudem ist die Fanggabel 25 über das Fanggabeldrehlager 27 am Schubelement 8 drehbar gelagert. Weiters ist zwischen der Fanggabel 25 und dem Schubelement 28 der Fanggabelkraftspeicher 26 (in Form einer Schenkelfeder) angeordnet, der ein sicheres Arretieren der Fanggabel 25 im abgewinkelten Endabschnitt der Führungsbahn 28 garantiert. Für eine kompakte Bauweise ist vorgesehen, dass das Gehäuse 6, 7 der Antriebsvorrichtung 1, das Kuppelelement 9 und der Ausstoßschlitten 10 (Träger) zumindest teilweise hülsenförmig bzw. zylindrisch ausgebildet sind. Insbesondere ist das Ausstoßgehäuse (11, 12) mitsamt der darin ausgebildeten Verriegelungsführungsbahn 41, das Kuppelelement 9 mitsamt der darin ausgebildeten Kuppelbahn 45 und das Gehäuse 6,7 vor allem im Bereich der darin ausgebildeten Steuerbahn 40 zylindrisch geformt, wobei die Verriegelungsführungsbahn 41, die Kuppelbahn 45 und die Steuerbahn 40 jeweils an einer um die Rotationsachse X gewölbten, vorzugsweise innenliegenden, Zylindermantelfläche ausgebildet sind.

In Fig. 8 ist der Gehäusedeckel 6 und die Gehäusegrundplatte 7 in aufgeklapptem Zustand dargestellt, sodass die darin ausgebildeten Details besser ersichtlich sind. In beiden Gehäuseteilen 6 und 7 sind jeweils spiegelsymmetrisch die Einziehverriegelungsbahnen 17 für den Einziehriegel 14, die Führungsbahnen 28 für die Fanggabel 25 und das Schubelement 8 sowie die Zwischenstückführungsbahn 39 ausgebildet. Demgegenüber sind in bzw. an der Gehäusegrundplatte 7 die Einziehkraftspeicherbasis 19 und die Dampfkolbenführung 22 ausgebildet. Ersichtlich ist zudem am Gehäusedeckel 6 die Synchronisierungsführung 34 sowie die Öffnung 57, durch welche das Synchronisierungskoppelstück 31 aus dem Gehäuse hinausragt.

Fig. 9 zeigt in zwei unterschiedlichen Perspektiven einen Einblick in ein in der Hälfte durchgeschnittenes Ausstoßgehäuse 11, 12. Erkennbar ist, dass sowohl im inneren Ausstoßgehäuse 11 als auch im äußeren Ausstoßgehäuse 12 Teile der Verriegelungsführungsbahn 41 für den Verriegelungszapfen 36 ausgebildet sind. Zudem ist die Rastmulde R teilweise durch das innere Ausstoßgehäuse 11 und teilweise durch ein Verriegelungselement 58 gebildet. In der unteren Darstellung von Fig. 9 ist der Verriegelungszapfen 36 schematisch dargestellt, wenn dieser in der Rastmulde R verriegelt ist.

Bei einer Entriegelung der Verriegelungsvorrichtung 56 durch Überdrücken des bewegbaren Möbelteils 2 in Schließrichtung SR wird der Verriegelungszapfen 36 in Richtung Abweisschräge 42 bewegt und über diese Abweisschräge 42 abgelenkt, sodass der Verriegelungszapfen 36 in einen Ausstoßabschnitt der Verriegelungsführungsbahn 41 gelangt. Nach dem Loslassen des bewegbaren Möbelteils 2 kontaktiert der Verriegelungszapfen 36 das Verriegelungselement 58 an einer Stirnseite (siehe Fig. 10), wodurch die Kraft des Ausstoßkraftspeichers 13 den Ausstoßschlitten 10 und mit diesem den daran angebrachten Verriegelungszapfen 36 in Öffnungsrichtung OR ausstößt.

In weiterer Folge wird das Verriegelungselement 58, welches einstückig mit dem Synchronisierungskoppelstück 31 ausgebildet ist, weiter in Öffnungsrichtung OR bewegt, bis die Stellung gemäß Fig. 11 erreicht ist. In dieser Stellung wird der Verriegelungszapfen 36 gerade durch eine Schrägfläche im Ausstoßabschnitt der Verriegelungsführungsbahn 41 nochmals abgelenkt (siehe unter Darstellung von Fig. 11).

In Fig. 12 ist in verschiedenen Ansichten veranschaulicht, dass der Ausstoßschlitten 10 an seinem ausstoßkraftspeicherzugewandten Ende zwei gegenüberliegende Verriegelungszapfen 36 aufweist. Am ausstoßkraftspeicherfernen Ende ist ein halbkugelförmiger Anschlag 43 vorgesehen. Dieser Anschlag 43 dient dem Minimieren des Drehmoments zwischen den sich berührenden Teilen (Ausstoßschlitten 10 und Kuppelelement 9). Zudem ist eine Ausnehmung an diesem Ende vorhanden, in welcher ein hier nicht dargestellter Kuppelzapfen 37 anbringbar ist.

In den Fig. 13a bis 13d sind noch unterschiedliche, teilweise geschnittene bzw. teilweise durchsichtige Ansichten des hülsenförmigen Kuppelelements 9 dargestellt. An diesem Kuppelelement 9 ist der Steuerzapfen 38 ausgebildet. Zudem sind die bajonettartigen Kuppelteile 44 an einem Kopfende vorhanden. Im Inneren - also an der Zylindermantelinnenfläche - dieses Kuppelelements 9 sind zwei identische, zueinander um 180° versetzte, Kuppelbahnen 45 ausgebildet. Diese Kuppelbahnen 45 weisen einen durchgehenden Freilaufbereich 46 für den am Ausstoßschlitten 10 angeordneten Kuppelzapfen 37 auf.

In Fig. 14 ist eine solche Kuppelbahn 45 dargestellt. Diese weist die drei Abschnitte Freilaufbereich 46, Führungs- und Leerlaufbereich 47 sowie Haltebereich 48 auf. In dieser Kuppelbahn 45 ist der Kuppelzapfen 37 bewegbar.

Demgegenüber ist in Fig. 15 die an einer zylindermantelförmigen Innenseite des Gehäusedeckels 6 ausgebildete Steuerbahn 40 auf eine Fläche projiziert dargestellt. In dieser Steuerbahn 40 bewegt sich der am Kuppelelement 9 angeordnete Steuerzapfen 38. Je nach Stellung des Steuerzapfens 38 in der Steuerbahn 40 ist das Kuppelelement 9 über die bajonettartigen Kuppelteile 44 mit dem Schubelement 8 gekuppelt (Kuppelbereich K) oder entkuppelt (Entkuppelbereich EK). Zudem werden über diese Steuerbahn 40 auch noch die relativen Drehbewegungen des Kuppelelements 9 und des Ausstoßschlittens 10 zueinander um ein parallel zur Längsrichtung L ausgerichtete Rotationsachse X gesteuert. Diese gesamten Steuerbewegungen gehen aus dem in den folgenden Fig. 16 bis 31 dargestellten und näher erläuterten Bewegungsablauf der gesamten Antriebsvorrichtung 1 hervor.

Zu Fig. 16 sei zunächst angeführt, dass die Antriebsvorrichtung 1 in zusammengebautem Zustand ohne Gehäusedeckel 6 dargestellt ist. Zudem sind die einzelnen Komponenten teilweise durchsichtig (siehe Strichlierung) dargestellt. In Fig. 16 befindet sich das bewegbare Möbelteil 2 in einer Schließstellung SS. Zudem befindet sich die Verriegelungsvorrichtung 56 in Verriegelungsstellung VS, da der Verriegelungszapfen 36 (wie im oberen Detail erkennbar) in der Rastmulde R der Verriegelungsführungsbahn 41 verriegelt ist. Der Ausstoßkraftspeicher 13 drückt über das Trennelement 30 auf den am Ausstoßschlitten 10 angeordneten Verriegelungszapfen 36, sodass sich dieser nicht relativ zum inneren Ausstoßgehäuse 11 (welches ja fest mit dem Gehäuse 6, 7 verbunden ist) bewegen kann. Das durch das Synchronisierungskoppelstück 31 gebildete Verriegelungselement 58 bildet die Rastmulde R Verriegelungsführungsbahn 41 mit. Im unteren Detail von Fig. 16 ist zudem der Endbereich des Kuppelelements 9 mit den bajonettartigen Kuppelteilen 44 erkennbar. In der Schließstellung SS ist das Kuppelelement 9 nicht mit dem Schubelement 8 gekuppelt. Weiters geht aus Fig. 15 hervor, dass der Einziehkraftspeicher 18 nicht gespannt ist. Der Einziehriegel 14 kontaktiert mit seinem Fangbereich 59 die Schubnase 60 des Schubelements 8.

Wenn nun ausgehend von der Schließstellung SS gemäß Fig. 16 in Schließrichtung SR auf das bewegbare Möbelteil 2 gedrückt wird, so erfolgt die Entriegelung wie sie in Fig. 17 dargestellt ist. Dadurch wird der zweite Betriebsmodus B2 der Antriebsvorrichtung 1 initiiert. Da im bevorzugten Ausführungsbeispiel die Antriebsvorrichtung 1 am bewegbaren Möbelteil 2 angeordnet ist, wird das Gehäuse 6, 7 der Antriebsvorrichtung 1 in Schließrichtung SR (in Fig. 17 nach links) bewegt. Da aber der Fanghebel 25 am korpusfesten und schematisch eingezeichneten Mitnehmer 49 anliegt, wird über den Fanghebel 25, über das mit dem Fanghebel 25 verbundene Schubelement 8 und über das am Schubelement 8 anliegende Kuppelelement 9 der wiederum am Kuppelelement 9 anliegende Ausstoßschlitten 10 relativ zu den restlichen Komponenten der Antriebsvorrichtung 1 gegen die Kraft des Ausstoßkraftspeichers 13 bewegt, bis der Verriegelungszapfen 36 an der Abweisschräge 42 der Verriegelungsführungsbahn 41 anliegt und von dieser in die Stellung gemäß Fig. 17 im Ausstoßabschnitt der Verriegelungsführungsbahn 41 gelangt. Dadurch befindet sich die Verriegelungsvorrichtung 56 nicht mehr in der Verriegelungsstellung VS sondern ist entriegelt (Entriegelungsstellung ES). Der Überdrückweg beträgt ca. 1 bis 3 mm. Wenn das Gehäuse 6, 7 nicht am bewegbaren Möbelteil 2 sondern am Möbelkorpus 51 angeordnet ist, so erfolgt beim Überdrücken prinzipiell dieselbe Relativbewegung zwischen den einzelnen Komponenten der Antriebsvorrichtung 1. Es wird allerdings dann - im Gegensatz zum Pfeil SR von Fig. 17 - der Ausstoßschlitten 10 über den bewegten und am bewegbaren Möbelteil 2 angeordneten Mitnehmer 49 nach rechts in Schließrichtung SR bewegt.

Wenn dann ausgehend von dieser Überdrückstellung ÜS nicht mehr auf das bewegbare Möbelteil 2 gedrückt wird, so kann sich der Ausstoßkraftspeicher 13 gemäß Fig. 18 beginnen zu entspannen. Dieser sich entspannende Ausstoßkraftspeicher 13 drückt dadurch auf den Ausstoßschlitten 10, wodurch der Verriegelungszapfen 36 stirnseitig am Verriegelungselement 58 des Synchronisierungskoppelstücks 31 anliegt. Dadurch wird das gesamte Synchronisierungskoppelstück 31 relativ zum Ausstoßgehäuse 11, 12 bewegt. Durch diese Bewegung kämmt auch die Zahnstange des Synchronisierungskoppelstücks 31 mit dem Zahnrad des Synchronisierungsgegenstücks 33 (siehe Detail von Fig. 18). Dadurch wird in der auf der anderen Seite des bewegbaren Möbelteils 2 angeordneten nicht dargestellten Antriebsvorrichtung auch eine Entriegelung ausgelöst (siehe später noch Fig. 33). Somit beginnt die Überdrückbewegung frei von einer Bewegungsübertragung zwischen den Verriegelungsvorrichtungen 56. Erst bei einer durch die Überdrückbewegung ausgelösten Bewegung des bewegbaren Möbelteils 2 in Öffnungsrichtung OR, im Speziellen ab einem Kontakt des sich in der Verriegelungsführungsbahn 41 bewegenden Verriegelungszapfens 36 mit der Stirnseite des Verriegelungselements 58, synchronisiert die Synchronisierungsvorrichtung 76 die Verriegelungsvorrichtungen 56. Es werden also die Bewegungen der Verriegelungselemente 58 bei einer Öffnungsbewegung synchronisiert. Durch das beginnende Entspannen des Ausstoßkraftspeichers 13 wird auch das Gehäuse 6, 7 relativ zum Ausstoßelement 10, zum Kuppelelement 9, zum Schubelement 8 und zur Fanggabel 25 in Öffnungsrichtung OR bewegt. Da das Schubelement 8 über die Schubnase 60 den Einziehriegel 14 mitnimmt, beginnt auch das Spannen des Einziehkraftspeichers 18. Deswegen ist auch die Federkraft des Ausstoßkraftspeichers 13 größer als die Federkraft des Einziehkraftspeichers 18. Zur Erklärung sind in den Fig. 16 bis 18 jeweils Teilbereiche, vor allem des äußeren Ausstoßgehäuses 12, teilweise ausgeblendet, sodass ein besserer Einblick in das Innenleben des Ausstoßgehäuses 11, 12 möglich ist.

Gemäß Fig. 19 wurde das bewegbare Möbelteil 2 noch weiter ausgestoßen und es ist eine erste leichte Offenstellung OS erreicht. Aufgrund der Ausbildung der Verriegelungsführungsbahn 41 im äußeren Ausstoßgehäuse 12 wird - wie auf der Detailansicht von unten erkennbar ist - der Verriegelungszapfen 36 weiter abgelenkt, sodass dieser dem Verriegelungselement 58 ausweicht (siehe auch Fig. 11). Nachdem der Verriegelungszapfen 36 in dieser Stellung auch nicht mehr auf das Synchronisierungskoppelstück 31 drückt, kann sich der Synchronisierungskraftspeicher 32 wieder entspannen und bewegt das Synchronisierungskoppelstück 31 wieder in die Stellung z. B. gemäß Fig. 16.

In Fig. 20 hat sich nun die Ausstoß- bzw. Öffnungsbewegung weiter fortgesetzt. Der Ausstoßkraftspeicher 13 hat sich schon zu einem Gutteil entspannt, zumindest so weit, dass der Einziehkraftspeicher 18 voll gespannt ist. In dieser vollgespannten Stellung des Einziehkraftspeichers 18 hat der Einziehriegel 14 sich um den Einziehverbindungszapfen 16 relativ zum Einziehschlitten 15 verschwenkt, sodass der Einziehverriegelungszapfen 23 im abgewinkelten Endabschnitt der Einziehverriegelungsbahn 17 verriegelt ist (siehe Detail zu Fig. 20). Durch diese Verschwenkbewegung liegt auch die Schubnase 60 des Schubelements 8 nicht mehr im Fangbereich 59 des Einziehriegels 14 an. In dieser Fig. 20 ist auch erkennbar, dass das Zwischenstück 24 aufgrund der Nachfahrbewegung des Dämpfkolbens 20 in einen Endanschlag der Zwischenstückführungsbahn 39 gelangt ist. Weiters ist besonders wichtig zu Fig. 20 (wie auch zu den folgenden Figuren) zu erwähnen, dass jeweils der Gehäusedeckel 6 teilweise eingeblendet ist. Dieser ist so weit aufgeschnitten bzw. eingeblendet, dass im verbleibend dargestellten Gehäusedeckel 6 genau die Steuerbahn 40 übrig bleibt. Diese Darstellung dient nur der Veranschaulichung. So lässt sich in Fig. 20 erkennen, dass der Steuerzapfen 38 am Kuppelelement 9 bereits einen beträchtlichen Teil des Ausstoß-Steuerbahnbereichs 61 (siehe auch Fig. 15) zurückgelegt hat.

In den Fig. 21 bis 31 ist in der jeweiligen oberen Gesamtansicht ein äußerer Bereich des Gehäusedeckels 6 ausgeblendet, sodass im übrig bleibenden inneren Bereich des Gehäusedeckels 6 die Stellung des Steuerzapfens 38 in der Steuerbahn 40 gut erkennbar ist. In den unteren Gesamtansichten dieser Fig. 21 bis 31 ist dieser Gehäusedeckel 6 komplett ausgeblendet. Dafür ist aber jeweils ein äußerer Bereich des Kuppelelements 9 ausgeblendet, sodass im übrig bleibenden inneren Bereich des Kuppelelements 9 die Stellung des Kuppelzapfens 37 in der Kuppelbahn 45 gut erkennbar ist. Dazwischen sind immer Details der jeweils darüberliegenden Gesamtansicht dargestellt.

Gemäß Fig. 21 hat sich der Ausstoßkraftspeicher 13 vollständig entspannt. Dadurch ist im oberen Detail von Fig. 21 einerseits ersichtlich, dass sich das Schubelement 8 noch weiter vom Einziehriegel 14 der gespannten Einziehvorrichtung 4 entfernt hat. Andererseits hat sich der Steuerzapfen 38 durch den Kuppel-Steuerbahnbereich 62 der Steuerbahn 40 bewegt. Dadurch wird eine Drehbewegung des Kuppelelements 9 relativ zum Gehäusedeckel 6 ausgelöst, wodurch das bajonettartige Kuppelteil 44 des Kuppelelements 9 - wie im unteren Detail von Fig. 21 ersichtlich -an einem am Schubelement 8 ausgebildeten Vorsprung 71 einkuppelt. Dadurch ist nicht mehr die Entkuppelstellung EK gegeben, sondern die Kuppelstellung K zwischen Schubelement 8 und Kuppelelement 9 erreicht. Ab dieser Stellung gemäß Fig. 21 erfolgt die weitere Öffnungsbewegung ohne Beeinflussung durch einen der Kraftspeicher 13 oder 18. Die weitere Öffnungsbewegung kann noch durch den Schwung, der durch den Ausstoßkraftspeicher 13 in das bewegbare Möbelteil 2 eingebrachten Kraft, oder durch aktives Ziehen am bewegbaren Möbelteil 2 erfolgen.

Durch diese weitere Öffnungsbewegung wird der Steuerzapfen 38 gemäß Fig. 22 weiter durch den Verlagerungs-Steuerbahnbereich 63 der Steuerbahn 40 bewegt. Ab der Stellung gemäß Fig. 21 kann sich auch der Ausstoßschlitten 10 nicht mehr weiter bewegen, da ein Endanschlag des Verriegelungszapfens 36 im Ausstoßgehäuse 11, 12 erreicht ist (nicht dargestellt). Da ab Erreichen der Kuppelstellung K das Kuppelelement 9 bei einer weiteren Öffnungsbewegung durch das Schubelement 8 mitbewegt wird, erfolgt eine Relativbewegung des Kuppelelements 9 zum Ausstoßschlitten 10. Dadurch gelangt der am ausstoßkraftspeicherfernen Ende des Ausstoßschlittens 10 angeordnete Kuppelzapfen 37 aus dem Freilaufbereich 46 in den Führungs- und Leerlaufbereich 47 der Kuppelbahn im Kuppelelement 9. Im unteren Detail von Fig. 22 ist dies ersichtlich. Zur Erklärung ist in diesem Detail - ähnlich wie beim oberen Detail beim Gehäusedeckel 6 - ein äußerer Bereich des Kuppelelements 9 ausgeblendet, sodass ein direkter Blick auf die verbleibende Führungsbahn 45 im Kuppelelement 9 möglich ist. Auch dies dient nur der Veranschaulichung.

Schließlich ist auch gemäß Fig. 23 der restliche Öffnungsweg abgeschlossen, sodass die Fanggabel 25 in den abgewinkelten Endabschnitt der Führungsbahn 28 abgelenkt wurde. Durch den Fanggabelkraftspeicher 26 wird die Fanggabel 25 in dieser Position gehalten. Mit dieser restlichen Öffnungsbewegung hat sich auch gemäß dem unteren Detail von Fig. 23 der Kuppelzapfen 37 am Ausstoßschlitten 10 in den abgewinkelten Haltebereich 48 der Kuppelbahn 45 des Kuppelelements 9 bewegt. Durch die schräge Ausführung der Kuppelbahn 45 in diesem Haltebereich 48 wird das Kuppelelement 9 relativ zum Ausstoßelement 10 gedreht. Diese Drehbewegung bewirkt auch, dass gemäß dem oberen Detail von Fig. 23 der Steuerzapfen 38 durch den Umlenk-Steuerbahnbereich 64 der Steuerbahn 40 bewegt wurde. In Fig. 23 hat der Mitnehmer 49 gerade noch Kontakt mit der Fanggabel 25.

Demgegenüber ist in Fig. 24 der Mitnehmer 49 bereits von der Fanggabel 25 abgehoben bzw. entfernt. Dadurch befindet sich das bewegbare Möbelteil 2 in einem Freilauf. Während diesem Freilauf verbleiben sämtliche Komponenten der Antriebsvorrichtung 1 in ihrer Stellung. D. h., der Einziehkraftspeicher 18 ist gespannt und der Ausstoßkraftspeicher 13 ist entspannt.

Gemäß Fig. 25 beginnt wieder die Schließbewegung des bewegbaren Möbelteils 2. Da der Mitnehmer 49 in Kontakt mit der Fanggabel 25 gelangt, wird die Fanggabel 25 gegen die Kraft des Fanggabelkraftspeichers 26 aus dem abgewinkelten Endabschnitt der Führungsbahn 28 gelöst. Gemäß Fig. 25 hat sich über das Schubelement 8 das daran anliegenden Kuppelelement 9 bereits etwas nach rechts verschoben. Da das Ausstoßelement 10 vom Ausstoßkraftspeicher 13 beaufschlagt ist, hat sich der Kuppelzapfen 37 gemäß dem unteren Detail von Fig. 25 an einer zumindest rechtwinkelig zur Längsachse L ausgerichteten bzw. leicht hinterschnittenen Haltefläche 72 der Steuerbahn 45 angelegt. Da in diesem Fall die Kräfte vom Kuppelelement 9 im Wesentlichen senkrecht auf den Kuppelzapfen 37 wirken, wird bei einer weiteren Einschubbewegung der Kuppelzapfen 37 vom Kuppelelement 9 mitgenommen. Bei dieser Einschubbewegung bewegt sich der Steuerzapfen 38 durch den geraden Spann-Steuerbahnbereich 65 der Steuerbahn 40. Dies wird vor allem dadurch bewirkt, da sich der Kuppelzapfen 37 im der hinterschnittenen Haltefläche 72 befindet.

Von der Stellung gemäß Fig. 25 bis zur Stellung gemäß Fig. 26 wird der Ausstoßkraftspeicher 13 gespannt, indem über die Fanggabel 28, das Schubelement 8 und das Kuppelelement 9 das Ausstoßelement 10 über den an der Haltefläche 72 der Steuerbahn 45 anliegenden Kuppelzapfen 37 gegen die Kraft des Ausstoßkraftspeichers 13 bewegt wird. In Fig. 26 hat der Steuerzapfen 38 bereits einen Teil des Weges im Ablenk-Steuerbahnbereich 66 der Steuerbahn 40 zurückgelegt. Dieser Ablenk-Steuerbahnbereich 66 bewirkt eine Drehung des Kuppelelements 9 relativ zum Gehäusedeckel 6. Durch diese Drehung des Kuppelelements 9 wird gleichzeitig der Kuppelzapfen 37 gemäß dem unteren Detail von Fig. 26 vom Haltebereich 72 der Kuppelbahn 45 gelöst und gelangt in einen Schrägbereich 73 der Steuerbahn 45. Bei Anlage in diesem Schrägbereich 73 wird weiterhin der Ausstoßkraftspeicher 13 gespannt. Aufgrund der Anlage im Schrägbereich 73 möchte der Kuppelzapfen 37 relativ zum Schrägbereich 73 nach oben ausweichen bzw. das Kuppelelement 9 nach unten wegdrücken. Beide Bewegungen sind aber in der Stellung gemäß Fig. 26 noch nicht möglich. Ein weiteres nach unten Bewegen des Kuppelelements 9 relativ zum Kuppelzapfen 37 ist nämlich nur so weit möglich, bis der am Kuppelelement 9 angebrachte Steuerzapfen 38 im Halte-Steuerbahnbereich 67 der Steuerbahn 40 anliegt. D. h., in der im oberen Detail von Fig. 26 strichliert eingezeichneten Stellung des Steuerzapfens 38 ist die Relativbewegung zwischen Gehäusedeckel 6 und Kuppelelement 9 gerade noch nicht so weit fortgeschritten, dass der Kuppelzapfen 37 in den Führungs- und Leerlaufbereich 47 der Kuppelbahn 45 kommen könnte. Andererseits ist eine Relativbewegung des Kuppelzapfens 37 zum Kuppelelement 9 nach oben nicht möglich, da am ausstoßkraftspeicherzugewandten Ende des Ausstoßschlittens 10 der Verriegelungszapfen 36 sich noch nicht nach oben bewegen kann, da sich der Verriegelungszapfen 36 noch im Spannabschnitt 78 der Verriegelungsführungsbahn 41 befindet.

In Fig. 27 wurde der Ausstoßkraftspeicher 13 nun aber so weit gespannt, dass der Verriegelungszapfen 36 nicht mehr im Spannabschnitt 78 gehalten ist, sondern in einen Kurvenabschnitt 79 der Verriegelungsführungsbahn 41 gelangen kann. Diese Bewegung des Verriegelungszapfens 36 in den Kurvenabschnitt 79 erfolgt gesteuert durch die Kuppelbahn 45. D. h., wie in Fig. 27 im linken Detail ersichtlich, liegt ja der Kuppelzapfen 37 am Schrägbereich 73 der Steuerbahn 45 an. Da der Verriegelungszapfen 36 den Kurvenbereich 79 erreicht hat, kann sich nun der Ausstoßschlitten 10 drehen.

Diese Drehbewegung ist so abgestimmt, dass der Kuppelzapfen 37 den Führungs- und Leerlaufbereich 47 der Steuerbahn 45 dann erreicht, wenn sich der Verriegelungszapfen 36 genau in einem rechtwinkelig zur Längsachse L ausgerichteten Vorverriegelungsabschnitt 74 der Verriegelungsführungsbahn 41 befindet (siehe Fig. 28). Während sich der Verriegelungszapfen 36 in diesem Vorverriegelungsabschnitt 74 befindet, ist der Ausstoßkraftspeicher 36 gespannt und eine Vorverriegelungsstellung VV ist erreicht. Für Näheres zu dieser Vorverriegelungsstellung VV sei beispielhaft auf die WO 2014/165878 A1 verwiesen. Diese Vorverriegelungsstellung VV ermöglicht einen Durchdrückschutz, sodass nicht unerwünscht bei einem Schließen sofort wieder eine Auslösung erfolgt. In Fig. 28 ist auch erkennbar, dass unmittelbar nach Erreichen der Vorverriegelungsstellung VV oder mit Erreichen dieser Stellung die Schubnase 60 des Schubelements 8 in den Einziehriegel 14 eingreift und diesen aus dem abgewinkelten Endabschnitt der Einziehverriegelungsbahn 17 löst. Dadurch beginnt sich der Einziehkraftspeicher 18 zu entspannen und das bewegbare Möbelteil 2 wird aktiv in Schließrichtung SR gezogen.

In Fig. 29 ist ca. die Hälfte des Einziehweges bereits zurückgelegt. Der Einziehkraftspeicher 18 hat sich also bereits zu einem Gutteil entspannt. Diese Einziehbewegung wird durch den Dämpfkolben 20 der Dämpfvorrichtung 5 gedämpft, indem der Dämpfkolben 20 über das Zwischenstück 24 bremsend auf das Schubelement 8 wirkt. Im oberen Detail von Fig. 29 hat der Steuerzapfen 38 den Einrast-Steuerbahnbereich 68 der Steuerbahn 40 erreicht. Durch die schräge Ausgestaltung dieses Einrast-Steuerbahnbereichs 68 wird das Kuppelelement 9 relativ zum Gehäusedeckel 6 nach oben gedreht. Da gleichzeitig der Kuppelzapfen 37 am Führungs- und Leerlaufbereich 47 der sich nach oben drehenden Kuppelbahn 45 des Kuppelelements 9 anliegt, wird auch der Ausstoßschlitten 10 leicht nach oben gedreht. Dadurch gelangt der Verriegelungszapfen 36 gemäß dem rechten unteren Detail von Fig. 29 aus dem Vorverriegelungsabschnitt 74 und bewegt sich entlang der Einrastschräge in die Rastmulde R der Verriegelungsvorrichtung 56. Somit wird auch die Bewegung des Verriegelungszapfens 36 vom Vorverriegelungsabschnitt 74 in die Rastmulde R über die Steuerbahn 40 und die Kuppelbahn 45 und die dazugehörigen Steuerzapfen 38 und Entkuppelzapfen 37 gesteuert. Dadurch erfolgt ein sanftes und leises Ablegen des Verriegelungszapfens 36 in der Rastmulde R. Die Steuerbahn 40, der in der Steurbahn 40 geführte Steuerzapfen 38, die Kuppelbahn 45 im Kuppelelement 9 und der in der Kuppelbahn 45 geführte und am Ausstoßschlitten 10 angeordnete Kuppelzapfen 37 bilden gemeinsam die Steuervorrichtung zum Steuern der Bewegung des am Ausstoßschlitten 10 angeordneten und in der Verriegelungsführungsbahn 41 geführten Verriegelungszapfens 36.

Gemäß Fig. 30 hat der Verriegelungszapfen 36 schließlich die Rastmulde R erreicht und die Verriegelungsvorrichtung 56 befindet sich in der Verriegelungsstellung VS. Gleichzeitig befindet sich gemäß dem Detail unten links der Kuppelzapfen 37 im Freilaufbereich 46 der Kuppelbahn 45. Im oben dargestellten Detail hat sich der Steuerzapfen 38 in den Entkuppel-Steuerbahnbereich 69 der Steuerbahn 40 bewegt. Dadurch wird eine Drehbewegung des Kuppelelements 9 relativ zum Gehäusedeckel 6 um 70° bis 150°, vorzugsweise um ca. 120°, ausgelöst. Um diese relativ große Drehbewegung des Kuppelelements 9 nicht zu behindern, befindet sich der Kuppelzapfen 37 im Freilaufbereich 46 des Kuppelelements 9, da sich ja der Ausstoßschlitten 10 aufgrund der Verriegelung des Verriegelungszapfens 36 nicht drehen kann. Auch der Ausstoßschlitten 10 ist durch diesen Freilaufbereich 46 relativ zum Kuppelelement 9 frei drehbar. In Fig. 30 ist die Einziehbewegung durch die Einziehvorrichtung 4 fast abgeschlossen.

In Fig. 31 ist schließlich die Schließstellung SS des bewegbaren Möbelteils 2 erreicht. Der Steuerzapfen 38 befindet sich wieder in einem Entkuppelbereich EK der Steuerbahn 40, wodurch die Koppelung zwischen Kuppelelement 9 und Schubelement 8 aufgehoben ist. Fig. 31 entspricht wieder der Ausgangsstellung gemäß Fig. 15.

In Fig. 32 ist noch eine weitere wichtige Funktion der vorliegenden Antriebsvorrichtung 31 ersichtlich. Mit der vorliegenden Antriebsvorrichtung 1 ist es in einem ersten Betriebsmodus B1 nämlich möglich, ohne eine Überlastvorrichtung oder sonstige Hilfsmittel einsetzen zu müssen, das bewegbare Möbelteil 2 aus der Schließstellung SS in Öffnungsrichtung OR zu ziehen, ohne Schäden zu verursachen. D. h., es ist nicht nur ein Öffnen des bewegbaren Möbelteils 2 durch Überdrücken und dadurch ausgelöstes Entriegeln wie im zweiten Betriebsmodus B2 möglich, sondern es kann auch ein Ziehen am bewegbaren Möbelteil 2 erfolgen. Dies ist dadurch möglich, dass in der Schließstellung SS das Kuppelelement 9 vom Schubelement 8 entkoppelt ist. Dadurch wird die Verriegelungsstellung VS der Verriegelungsvorrichtung 56 beibehalten und auch die Ausstoßvorrichtung 3 bleibt unverändert. Mit diesem Öffnen durch Ziehen im ersten Betriebsmodus B1 wird lediglich die Einziehvorrichtung 4 aktiv händisch gespannt, sodass bei einem Wiederschließen ein sanfter Schließvorgang garantiert ist. Für nähere Informationen zu dieser Funktion kann beispielhaft auf die WO 2014/165873 A1 verwiesen werden.

Prinzipiell ist es möglich, dass die Antriebsvorrichtung 1 für die Ausstoßvorrichtung 3 und die Einziehvorrichtung 4 voneinander separate Mitnehmer zum Koppeln mit dem bewegbaren Möbelteils 2 bzw. mit dem Möbelkorpus 51 aufweist. Für eine einfache Ausbildung und Montage ist allerdings bevorzugt vorgesehen, dass die Antriebsvorrichtung 1 nur einen Mitnehmer 49 aufweist. Über diesen einen Mitnehmer 49 ist sowohl die Ausstoßvorrichtung 3 als auch die Einziehvorrichtung 4 auslösbar. Durch Ziehen am in der Schließstellung SS befindlichen bewegbaren Möbelteil 2 ist über diesen einen Mitnehmer 49 der erste Betriebsmodus B1 aktivierbar. Durch Drücken auf das in der Schließstellung SS befindliche bewegbare Möbelteil 2 ist über diesen einen Mitnehmer 49 der zweite Betriebsmodus B2 aktivierbar.

In Fig. 33 ist eine weitere Funktion der Antriebsvorrichtung 1 dargestellt. Gemäß dieser Darstellung erfolgt die Entriegelung des Verriegelungszapfens 36 aus der Rastmulde R nicht durch Überdrücken, sondern dadurch, dass die an der anderen Seite befindliche, in Fig. 2 dargestellte, Antriebsvorrichtung durch Überdrücken entriegelt wird. Über die dortige Verriegelungsvorrichtung 56 und vor allem durch das sich beim Öffnen bewegende Synchronisierungskoppelstück 31 wird eine Bewegung auf das Synchronisierungsgegenstück 33 und die in Fig. 2 dargestellte Synchronisierungsstange 76 weitergeleitet, sodass bei der in Fig. 33 ersichtlichen Antriebsvorrichtung 1 ebenfalls bei der gerade beginnenden Öffnungsbewegung das Synchronisierungskoppelstück 31 bewegt wird. Dadurch, dass dieses Synchronisierungskoppelstück 31 einstückig mit dem Verriegelungselement 58 ausgebildet ist, bildet dieses Verriegelungselement 58 keine Rastmulde R mehr mit, wodurch der Verriegelungszapfen 36 aufgrund der schräggestellten Verriegelungsführungsbahn 41 und aufgrund der Federbeaufschlagung durch den Ausstoßkraftspeicher 13 in den Ausstoßabschnitt gelangen kann, ohne selbst überdrückt worden sein zu müssen. Für näheres zu dieser Funktion sei beispielhaft auf die WO 2015/051386 A2 verwiesen.

Abschließend sei noch auf die Fig. 34 verwiesen, in welcher die Durchdrückbewegung dargestellt ist. Bei dieser Durchdrückbewegung bewegt sich der Verriegelungszapfen 36 vom Vorverriegelungsabschnitt 74 in die Überdrückbahn 75 der Verriegelungsführungsbahn 41. Gleichzeitig befindet sich auch der Steuerzapfen 38 im Überdrück-Steuerbahnbereich 70 der Steuerbahn 40. Durch diese Funktion und vor allem durch die Überdrückbahn 75 wird verhindert, dass ein unmittelbares Durchdrücken und somit Überdrücken und Auslösen beim Schließen verhindert wird. Es kann also der Verriegelungszapfen 36 nicht direkt in den Ausstoßabschnitt der Verriegelungsführungsbahn 41 gelangen.

### Bezugszeichenliste:

- 1,1': Antriebsvorrichtung
- 2: bewegbares Möbelteil
- 3: Ausstoßvorrichtung
- 3': weitere Ausstoßvorrichtung
- 4: Einziehvorrichtung
- 5: Dämpfvorrichtung
- 6: Gehäusedeckel
- 7: Gehäusegrundplatte
- 8: Schubelement
- 9: Kuppelelement
- 10: Ausstoßschlitten
- 11: inneres Ausstoßgehäuse
- 12: äußeres Ausstoßgehäuse
- 13: Ausstoßkraftspeicher
- 14: Einziehriegel
- 15: Einziehschlitten
- 16: Einziehverbindungszapfen
- 17: Einziehverriegelungsbahn
- 18: Einziehkraftspeicher
- 19: Einziehkraftspeicherbasis
- 20: Dämpfkolben
- 21: Dämpfzylinder
- 22: Dämpfkolbenführung
- 23: Einziehverriegelungszapfen
- 24: Zwischenstück
- 25: Fanggabel
- 26: Fanggabelkraftspeicher
- 27: Fanggabeldrehlager
- 28: Führungsbahn für Fanggabel und Schubelement
- 29: Führungsdorn
- 30: Trennelement
- 31: Synchronisierungskoppelstück
- 32: Synchronisierungskraftspeicher
- 33: Synchronisierungsgegenstück
- 34: Synchronisierungsführung
- 35: Synchronisierungsstangenhalterung
- 36: Verriegelungszapfen
- 37: Kuppelzapfen
- 38: Steuerzapfen
- 39: Zwischenstückführungsbahn
- 40: Steuerbahn
- 41: Verriegelungsführungsbahn
- 42: Abweisschräge
- 43: halbkugelförmiger Anschlag
- 44: bajonettartige Kuppelteile
- 45: Kuppelbahn
- 46: Freilaufbereich
- 47: Führungs- und Leerlaufbereich
- 48: Haltebereich
- 49: Mitnehmer
- 50: Möbel
- 51: Möbelkorpus
- 52: Ausziehführung
- 53: Korpusschiene
- 54: Ladenschiene
- 55: Mittelschiene
- 56: Verriegelungsvorrichtung
- 57: Öffnung für Synchronisierungskoppelstück
- 58: Verriegelungselement
- 59: Fangbereich
- 60: Schubnase
- 61: Ausstoß-Steuerbahnbereich
- 62: Kuppel-Steuerbahnbereich
- 63: Verlagerungs-Steuerbahnbereich
- 64: Umlenk-Steuerbahnbereich
- 65: Spann-Steuerbahnbereich
- 66: Ablenk-Steuerbahnbereich
- 67: Halte-Steuerbahnbereich
- 68: Einrast-Steuerbahnbereich
- 69: Entkuppel-Steuerbahnbereich
- 70: Überdrück-Steuerbahnbereich
- 71: Vorsprung an Schubelement
- 72: Haltefläche
- 73: Schrägbereich
- 74: Vorverriegelungsabschnitt
- 75: Überdrückbahn
- 76: Synchronisierungsvorrichtung
- 77: Synchronisierungsstange
- 78: Spannabschnitt
- 79: Kurvenabschnitt
- R: Rastmulde
- EK: Entkuppelbereich
- K: Kuppelbereich
- SS: Schließstellung
- ÜS: Überdrückstellung
- OS: Offenstellung
- SR: Schließrichtung
- OR: Öffnungsrichtung
- VS: Verriegelungsstellung
- ES: Entriegelungsstellung
- VV: Vorverriegelungsstellung
- B1: erster Betriebsmodus
- B2: zweiter Betriebsmodus
- L: Längsachse
- X: Rotationsachse

## Patentansprüche

1. Antriebsvorrichtung (1') für ein bewegbares Möbelteil (2), insbesondere für eine Schublade, mit einer verriegelbaren Ausstoßvorrichtung (3) zum Ausstoßen des bewegbaren Möbelteils (2) aus einer Schließstellung (SS) in eine Offenstellung (OS), wobei die Ausstoßvorrichtung (3) eine Verriegelungsvorrichtung (56) mit einer Verriegelungsstellung (VS), in welcher die Ausstoßvorrichtung (3) verriegelt ist, und einer Entriegelungsstellung (ES), in welcher die Ausstoßvorrichtung (3) entriegelt ist, aufweist, und die Verriegelungsvorrichtung (56) durch zumindest eine Rotationsbewegung einer ersten Komponente (10, 36) der Verriegelungsvorrichtung (56) relativ zu einer zweiten Komponente (11, 12, 41) der Verriegelungsvorrichtung (56) um eine parallel zur Längsachse (L) der Ausstoßvorrichtung (3) ausgerichtete Rotationsachse (X) aus der Verriegelungsstellung (VS) in die Entriegelungsstellung (ES) bewegbar ist und umgekehrt,
- einer weiteren Ausstoßvorrichtung (3'), welche zumindest die Merkmale der Ausstoßvorrichtung (3) im Oberbegriff aufweist, und
- einer Synchronisierungsvorrichtung (76) zur Synchronisierung der Verriegelungsvorrichtungen (56) der beiden Ausstoßvorrichtungen (3, 3')
wobei die erste Komponente einen Verriegelungszapfen (36) der Verriegelungsvorrichtung (56) und die zweite Komponente eine Verriegelungsführungsbahn (41) der Verriegelungsvorrichtung (56) aufweist, wobei der Verriegelungszapfen (36) in die Verriegelungsführungsbahn (41) eingreift und in dieser geführt und verriegelbar ist.

2. Antriebsvorrichtung nach Anspruch 1, **dadurch gekennzeichnet, dass** die Verriegelungsvorrichtung (56) durch Überdrücken des bewegbaren Möbelteils (2) in eine hinter der Schließstellung (SS) liegende Überdrückstellung (ÜS) von der Verriegelungsstellung (VS) in eine Entriegelungsstellung (ES) bewegbar ist.

3. Antriebsvorrichtung nach Anspruch 1 oder 2, **dadurch gekennzeichnet, dass** die Verriegelungsführungsbahn (41) herzkurvenförmig ist.

4. Antriebsvorrichtung nach einem der Ansprüche 1 bis 3, **dadurch gekennzeichnet, dass** die Ausstoßvorrichtung (3, 3') einen - vorzugsweise an einem Ausstoßgehäuse (11, 12) gehaltenen - Ausstoßkraftspeicher (13) und einen vom Ausstoßkraftspeicher (13) kraftbeaufschlagten Ausstoßschlitten (10) aufweist.

5. Antriebsvorrichtung nach einem der Ansprüche 1 bis 4, **dadurch gekennzeichnet, dass** der Verriegelungszapfen (36) der Verriegelungsvorrichtung (56) am Ausstoßschlitten (10) angeordnet ist.

6. Antriebsvorrichtung nach Anspruch 2, **dadurch gekennzeichnet, dass** das Überdrücken des bewegbaren Möbelteils (2) frei von einer Bewegungsübertragung über die Synchronisierungsvorrichtung (76) ist und die Synchronisierungsvorrichtung (76) bei einer Bewegung des bewegbaren Möbelteils (2) in Öffnungsrichtung (OR) von zumindest einer der beiden Ausstoßvorrichtungen (3, 3') bewegbar ist.

7. Antriebsvorrichtung nach einem der Ansprüche 1 bis 6, **dadurch gekennzeichnet, dass** über die Synchronisierungsvorrichtung (76) eine, vorzugsweise lineare, Relativbewegung zwischen erster Komponente (10, 36) und zweiter Komponente (11, 12, 41) einer der Ausstoßvorrichtungen (3; 3') in eine, vorzugsweise lineare, Relativbewegung zwischen erster Komponente (10, 36) und zweiter Komponente (11, 12, 41) der anderen Ausstoßvorrichtung (3'; 3) übertragbar ist.

8. Antriebsvorrichtung nach einem der Ansprüche 1 bis 7, **dadurch gekennzeichnet, dass** die Synchronisierungsvorrichtung (76)
- zwei jeweils einer Ausstoßvorrichtung (3, 3') zugeordnete Synchronisierungskoppelstücke (31),
- zwei jeweils einer Ausstoßvorrichtung (3, 3') zugeordnete Synchronisierungskoppelgegenstücke (33) und
- eine die Synchronisierungskoppelgegenstücke (33) verbindende Synchronisierungsstange (77)
aufweist.

9. Antriebsvorrichtung nach Anspruch 8, **dadurch gekennzeichnet, dass** die Synchronisierungskoppelstücke (31) jeweils einen Teil, vorzugsweise ein eine Rastmulde (R) mitbildendes Verriegelungselement (58), der Verriegelungsführungsbahn (41) mitbilden.

10. Antriebsvorrichtung nach Anspruch 8 oder 9, **dadurch gekennzeichnet, dass** eine Verschiebebewegung des Synchronisierungskoppelstücks (31) nach dem Überdrücken bei einer Ausstoßbewegung des Ausstoßschlittens (10) in eine Drehbewegung der Synchronisierungsstange (77) umwandelbar ist.

11. Antriebsvorrichtung nach einem der Ansprüche 1 bis 10, **gekennzeichnet durch** ein Gehäuse (6, 7), wobei die Ausstoßvorrichtung (3) eine Einziehvorrichtung (4) zum Einziehen des bewegbaren Möbelteils (2) aus einer Offenstellung (OS) in die Schließstellung (SS) in diesem Gehäuse (6, 7) angeordnet sind.

12. Antriebsvorrichtung nach Anspruch 11, **dadurch gekennzeichnet, dass** die Einziehvorrichtung (4) einen am Gehäuse (6, 7) gehaltenen Einziehkraftspeicher (18), eine im Gehäuse (6, 7) ausgebildete Einziehverriegelungsbahn (17) und einen vom Einziehkraftspeicher (18) kraftbeaufschlagten, in der Einziehverriegelungsbahn (17) verfahrbaren und - vorzugsweise über einen Einziehriegel (14) in einem abgewinkelten Endabschnitt der Einziehverriegelungsbahn (17) - verriegelbaren Einziehschlitten (15) aufweist.

13. Antriebsvorrichtung nach einem der Ansprüche 1 bis 12, **dadurch gekennzeichnet, dass** die Einziehvorrichtung (4) beim Ausstoßen des bewegbaren Möbelteils (2) durch die Ausstoßvorrichtung (3) spannbar ist.

14. Antriebsvorrichtung nach einem der Ansprüche 1 bis 13, **dadurch gekennzeichnet, dass** die Ausstoßvorrichtung (3) mit der Einziehvorrichtung (4) über ein Schubelement (8) und ein Kuppelelement (9) kuppelbar ist.

15. Möbel (50) mit einem Möbelkorpus (51), einem bewegbaren Möbelteil (2) und einer Antriebsvorrichtung (1) nach einem der Ansprüche 1 bis 14 für das bewegbare Möbelteil (2).

## Claims

1. A drive device (1') for a movable furniture part (2), in particular for a drawer, comprising a lockable ejection device (3) for ejecting the movable furniture part (2) from a closed position (SS) into an open position (OS), wherein the ejection device (3) comprises a locking device (56) with a locking position (VS), in which the ejection device (3) is locked, and an unlocking position (ES), in which the ejection device (3) is unlocked, and the locking device (56) is movable from the locking position (VS) into the unlocking position (ES) and vice versa by means of at least one rotational movement of a first component (10, 36) of the locking device (56) relative to a second component (11, 12, 41) of the locking device (56) about a rotational axis (X) oriented parallel to the longitudinal axis (L) of the ejection device (3),
- a further ejection device (3'), which has at least the features of the ejection device (3) in the preamble, and
- a synchronizing device (76) for synchronizing the locking devices (56) of the two ejection devices (3, 3')
wherein the first component comprises a locking pin (36) of the locking device (56) and the second component comprises a locking guide track (41) of the locking device (56), wherein the locking pin (36) engages in the locking guide track (41) and is guided and lockable in this locking guide track (41).

2. The drive device according to claim 1, **characterized in that** the locking device (56) is movable from the locking position (VS) into the unlocking position (ES) by over-pressing the movable furniture part (2) into an over-pressing position (US) located behind the closed position (SS).

3. The drive device according to claim 1 or 2, **characterized in that** the locking guide track (41) is cardioid-shaped.

4. The drive device according to one of the claims 1 to 3, **characterized in that** the ejection device (3, 3') comprises an ejection force storage member (13), preferably held on an ejection housing (11, 12), and an ejection slider (10) force-actuated by the ejection force storage member (13).

5. The drive device according to one of the claims 1 to 4, **characterized in that** the locking pin (36) of the locking device (56) is arranged on the ejection slider (10).

6. The drive device according to claim 2, **characterized in that** the over-pressing of the movable furniture part (2) is free from a movement transmission by the synchronizing device (76) and the synchronizing device (76) is movable by at least one of the two ejection devices (3, 3') when moving the movable furniture part (2) in opening direction (OR).

7. The drive device according to one of the claims 1 to 6, **characterized in that** a, preferably linear, relative movement between the first component (10, 36) and the second component (11, 12, 41) of one of the ejection device (3, 3') can be transmitted by the synchronizing device (76) into a, preferably linear, relative movement between the first component (10, 36) and the second component (11, 12, 41) of the other ejection device (3', 3).

8. The drive device according to one of the claims 1 to 7, **characterized in that** the synchronizing device (76) comprises
- two synchronizing coupling pieces (31) each associated to one ejection device (3, 3'),
- two synchronizing coupling counter pieces (33) each associated to one ejection device (3, 3') and
- a synchronizing rod (77) connecting the two synchronizing coupling counter pieces (33).

9. The drive device according to claim 8, **characterized in that** the synchronizing coupling pieces (31) integrally form one part - preferably a locking element (58) which integrally forms a latch recess (R) - of the locking guide track (41).

10. The drive device according to claim 8 or 9, **characterized in that** in the case of an ejection movement of the ejection slider (10) a shifting movement of the synchronizing coupling piece (31) can be converted into a rotational movement of the synchronizing rod (77) after the over-pressing.

11. The drive device according to one of the claims 1 to 10, **characterized by** a housing (6, 7), wherein the ejection device (3) and a retraction device (4) for retracting the movable furniture part (2) from an open position (OS) into the closed position (SS) are arranged in this housing (6, 7).

12. The drive device according to claim 11, **characterized in that** the retraction device (4) comprises a retraction force storage member (18) held on the housing (6, 7), a retraction locking track (17) formed in the housing (6, 7) and a - preferably by means of a retraction latch (14) in an angled end section of the retraction locking track (17) - lockable retraction slider (15), wherein the retraction slider (15) is force-actuated by the retraction force storage member (18) and is movable in the retraction locking track (17).

13. The drive device according to one of the claims 1 to 12, **characterized in that** the retraction device (4) can be tensioned by the ejection device (3) when ejecting the movable furniture part (2).

14. The drive device according to one of the claims 1 to 13, **characterized in that** the ejection device (3) can be coupled to the retraction device (4) by means of a push element (8) and a coupling element (9).

15. An item of furniture (50) comprising a furniture carcass (51), a movable furniture part (2) and a drive device (1) according to one of the claims 1 to 14 for the movable furniture part (2)

## Revendications

1. Dispositif d'entraînement (1') pour une partie de meuble (2) mobile, en particulier pour un tiroir, avec un dispositif d'éjection (3) pouvant être verrouillé servant à éjecter la partie de meuble (2) mobile d'une position de fermeture (SS) dans une position ouverte (OS), dans lequel le dispositif d'éjection (3) présente un dispositif de verrouillage (56) avec une position de verrouillage (VS), dans laquelle le dispositif d'éjection (3) est verrouillé, et une position de déverrouillage (ES), dans laquelle le dispositif d'éjection (3) est déverrouillé, et le dispositif de verrouillage (56) peut être déplacé hors de la position de verrouillage (VS) dans la position de déverrouillage (ES) par au moins un mouvement de rotation d'un premier composant (10, 36) du dispositif de verrouillage (56) par rapport à un deuxième composant (11, 12, 41) du dispositif de verrouillage (56) autour d'un axe de rotation (X) orienté de manière parallèle par rapport à l'axe longitudinal (L) du dispositif d'éjection (3), et inversement,
- un autre dispositif d'éjection (3'), qui présente au moins les caractéristiques du dispositif d'éjection (3) du préambule, et
- un dispositif de synchronisation (76) servant à synchroniser les dispositifs de verrouillage (56) des deux dispositifs d'éjection (3, 3'),
dans lequel le premier composant présente un tourillon de verrouillage (36) du dispositif de verrouillage (56) et le deuxième composant présente une voie de guidage de verrouillage (41) du dispositif de verrouillage (56), dans lequel le tourillon de verrouillage (36) vient en prise avec la voie de guidage de verrouillage (41) et est guidé dans cette dernière et peut y être verrouillé.

2. Dispositif d'entraînement selon la revendication 1, **caractérisé en ce que** le dispositif de verrouillage (56) peut être déplacé depuis la position de verrouillage (VS) dans une position de déverrouillage (ES) par l'enfoncement de la partie de meuble (2) mobile dans une position d'enfoncement (ÜS) se situant derrière la position de fermeture (SS).

3. Dispositif d'entraînement selon la revendication 1 ou 2, **caractérisé en ce que** la voie de guidage de verrouillage (41) est de forme cardioïde.

4. Dispositif d'entraînement selon l'une quelconque des revendications 1 à 3, **caractérisé en ce que** le dispositif d'éjection (3, 3') présente un accumulateur de force d'éjection (13), maintenu de préférence au niveau d'un boîtier d'éjection (11, 12), et un chariot d'éjection (10) soumis à l'action d'une force exercée par l'accumulateur de force d'éjection (13).

5. Dispositif d'entraînement selon l'une quelconque des revendications 1 à 4, **caractérisé en ce que** le tourillon de verrouillage (36) du dispositif de verrouillage (56) est disposé au niveau du chariot d'éjection (10).

6. Dispositif d'entraînement selon la revendication 2, **caractérisé en ce que** l'enfoncement de la partie de meuble (2) mobile est sans transmission de mouvement par l'intermédiaire du dispositif de synchronisation (76), et le dispositif de synchronisation (76) peut être déplacé par au moins un des deux dispositifs d'éjection (3, 3') lors d'un déplacement de la partie de meuble (2) mobile dans la direction d'ouverture (OR).

7. Dispositif d'entraînement selon l'une quelconque des revendications 1 à 6, **caractérisé en ce qu'**un déplacement relatif de préférence linéaire entre un premier composant (10, 36) et un deuxième composant (11, 12, 41) d'un des dispositifs d'éjection (3 ; 3') peut être transmis en un déplacement relatif de préférence linéaire entre un premier composant (10, 36) et un deuxième composant (11, 12, 41) de l'autre dispositif d'éjection (3' ; 3) par l'intermédiaire du dispositif de synchronisation (76).

8. Dispositif d'entraînement selon l'une quelconque des revendications 1 à 7, **caractérisé en ce que** le dispositif de synchronisation (76) présente
- deux pièces de couplage de synchronisation (31) associées respectivement à un dispositif d'éjection (3, 3'),
- deux pièces complémentaires de couplage de synchronisation (33) associées respectivement à un dispositif d'éjection (3, 3'), et
- une tige de synchronisation (77) reliant les pièces complémentaires de couplage de synchronisation (33).

9. Dispositif d'entraînement selon la revendication 8, **caractérisé en ce que** les pièces de couplage de synchronisation (31) forment conjointement respectivement une partie, de préférence un élément de verrouillage (58) formant conjointement une cavité d'enclenchement (R), de la voie de guidage de verrouillage (41).

10. Dispositif d'entraînement selon la revendication 8 ou 9, **caractérisé en ce qu'**un déplacement de coulissement de la pièce de couplage de synchronisation (31) peut être converti en un déplacement de rotation de la tige de synchronisation (77) après l'enfoncement lors d'un déplacement d'éjection du chariot d'éjection (10).

11. Dispositif d'entraînement selon l'une quelconque des revendications 1 à 10, **caractérisé par** un boîtier (6, 7), dans lequel le dispositif d'entraînement (3) et un dispositif de retour (4) servant à faire rentrer la partie de meuble (2) mobile depuis une position ouverte (OS) dans la position de fermeture (SS) sont disposés dans ledit boîtier (6, 7).

12. Dispositif d'entraînement selon la revendication 11, **caractérisé en ce que** le dispositif de retour (4) présente un accumulateur de force de retour (18) maintenu au niveau du boîtier (6, 7), une voie de verrouillage de retour (17) réalisée dans le boîtier (6, 7) et un chariot de retour (15) soumis à l'action d'une force exercée par l'accumulateur de force de retour (18), pouvant être déplacé dans la voie de verrouillage de retour (17) et pouvant être verrouillé, de préférence par l'intermédiaire d'un verrou de retour (14) dans une section d'extrémité coudée de la voie de verrouillage de retour (17).

13. Dispositif d'entraînement selon l'une quelconque des revendications 1 à 12, **caractérisé en ce que** le dispositif de retour (4) peut être serré par le dispositif d'éjection (3) lors de l'éjection de la partie de meuble (2) mobile.

14. Dispositif d'entraînement selon l'une quelconque des revendications 1 à 13, **caractérisé en ce que** le dispositif d'éjection (3) peut être couplé au dispositif de retour (4) par l'intermédiaire d'un élément de poussée (8) et d'un élément de couplage (9).

15. Meuble (50) avec un corps de meuble (51), une partie de meuble (2) mobile et un dispositif d'entraînement (1) selon l'une quelconque des revendications 1 à 14 pour la partie de meuble (2) mobile.
